# EUROPÄISCHE PATENTSCHRIFT

(11) **EP 2 384 856 B1**
(45) Veröffentlichungstag und Bekanntmachung des Hinweises auf die Patenterteilung: **04.05.2016**
(21) Anmeldenummer: 10162137.3
(22) Anmeldetag: 06.05.2010
(51) Int. Cl.: B24B 41/06

(54) **Vorrichtung für die Taumelaufnahme eines Werkstücks**
Device for absorbing the wobble of a workpiece
Dispositif pour la réception oscillante d'une pièce usinée

(43) Veröffentlichungstag der Anmeldung: 09.11.2011
(73) Patentinhaber: Vogel, Josef, 6048 Horw (CH)
(72) Erfinder: Vogel, Josef, 6048 Horw (CH)
(74) Vertreter: Troesch Scheidegger Werner AG

(56) Entgegenhaltungen:
- EP-A2- 1 362 669
- EP-A2- 2 108 481
- WO-A2-2006/061172
- DE-A1- 2 844 846

## Beschreibung

Die vorliegende Erfindung betrifft eine Vorrichtung für die Taumelaufnahme eines Werkstücks, sowie ein Verfahren zur Bearbeitung von Werkstücken, wie z.B. bekannt aus der Druckschrift EP-A2-1362669.

In der industriellen Oberflächenbearbeitungstechnik werden für die Oberflächenbearbeitung von Werkstücken, beispielsweise für das Polieren von Wendeplatten, geeignete Werkzeuge für das Bearbeiten der Flächen, Kanten und Konturen der Werkstücke eingesetzt.

Eine Aufgabe der vorliegenden Erfindung bestand darin, eine Vorrichtung für die Taumelaufnahme eines Werkstücks bereitzustellen, welche eine präzise Oberflächenbearbeitung des Werkstückes durch ein entsprechendes Werkzeug bzw. eine entsprechende Oberflächenbearbeitungsmaschine ermöglicht.

Die Aufgabe wird erfindungsgemäss durch eine Vorrichtung für die Taumelaufnahme eines Werkstückes mit den Merkmalen nach Anspruch 1, sowie durch ein Verfahren zur Bearbeitung von Werkstücken nach Anspruch 16 gelöst. Weitere erfindungsgemässe Ausführungsformen der Vorrichtung ergeben sich aus den

Unteransprüchen 2 bis 15.

Eine erfindungsgemässe Vorrichtung für die Taumelaufnahme eines Werkstückes, weist eine Aufnahme auf, welche mit mindestens einem Antrieb bewegbar verbunden ist. Dabei nimmt die Aufnahme mindestens eine Taumeleinheit in sich auf, wobei die Taumeleinheit jeweils eine über ein Taumelgelenk verbundene und in einem Taumellager gelagerte Taumelwelle aufweist. Weiter weist die Taumelwelle an ihrem freien Ende eine Werkstückaufnahmeeinheit auf. Dadurch wird eine massgeschneiderte Bearbeitung von Oberflächen von Werkstücken, z.B. von Wendeplatten ermöglicht.

Eine weitere Ausführungsform ist, dass der Antrieb entweder als Exzenterantrieb oder in Form von zwei voneinander separaten Linearantrieben ausgebildet ist. Dadurch wird die Aufnahme entweder in eine kreisförmige oder ellipsenförmige Bewegung versetzt.

Eine weitere Ausführungsform ist, dass das Taumelgelenk als ein verdrehsteifes Gelenk, insbesondere als Kreuzgelenk oder sphärisches Gelenk, ausgebildet ist. Dadurch wird das von der Werkstückaufnahmeeinheit aufgenommene Werkstück in eine Taumelbewegung versetzt.

Eine weitere Ausführungsform ist, dass das Taumelgelenk ein in der Aufnahme angeordnetes Fussteil und ein mit der Taumelwelle verbundenes Kopfteil aufweist. Dadurch sind das Fussteil und das Kopfteil beweglich zueinander miteinander verbunden, sodass die Taumeleinheit in eine Taumelbewegung versetzt werden kann.

Eine weitere Ausführungsform ist, dass das Fussteil des Taumelgelenkes über eine Klemmplatte in der Aufnahme mittels einem ersten Befestigungsmittel im Fussteil und mit weiteren Befestigungsmitteln in der Aufnahme montiert ist.

Eine weitere Ausführungsform ist, dass das das Fussteil des Taumelgelenkes um seine Längsachse fest oder rotierbar in der Aufnahme angeordnet ist. Dadurch wird entweder eine Taumelbewegung des zu bearbeitenden Werkstückes ermöglicht. Oder es wird dadurch ermöglicht, dass neben der Taumelbewegung des Werkstückes, sich das Werkstück gleichzeitig um sich selber drehen kann.

Eine weitere Ausführungsform ist, dass das Fussteil des Taumelgelenkes mit einem Rotationsantriebsritzel in der Aufnahme angeordnet ist und wobei der Rotationsantriebsritzel in einen in der Aufnahme fest angeordneten Zahnradkranz eingreift.

Eine weitere Ausführungsform ist, dass die Aufnahme über einen Führungsverbindungsrahmen mit Längsführungen und Querführungen verbunden ist.

Eine weitere Ausführungsform ist, dass die Aufnahme direkt mit dem Exzenterantrieb verbunden ist.

Eine weitere Ausführungsform ist, dass die Aufnahme als ein plattenförmiges Element ausgebildet ist, welches über mindestens eine Antriebsverbindung mit dem Exzenterantrieb oder den Linearantrieben verbunden ist.

Eine weitere Ausführungsform ist, dass ein Gehäuse ausgebildet ist, welches einen Bereich mit der Taumeleinheit oder mit den Taumeleinheiten versehenen Aufnahme umschliesst und mindestens eine Gehäuseöffnung für die Durchführung der entsprechenden Taumelwelle aufweist.

Eine noch weitere Ausführungsform ist, dass die Werkstückaufnahmeeinheit in Form eines Spannmittels oder Klemmmittels und/oder magnetischen Haltemittels ausgebildet ist. Dadurch kann das zu bearbeitende Werkstück auf einfache Weise sicher von der Werkstückaufnahmeeinheit aufgenommen werden.

Eine weitere Ausführungsform ist, dass das freie Ende der Werkstückaufnahmeeinheit ein schirmartiges Schutzelement ausweist, welches einen Bereich des Gehäuses mit der darin enthaltenen Taumeleinheit abdeckt. Dadurch wird das Taumelgelenk vor Abrieb geschützt, welcher beim Bearbeiten des Werkstückes entsteht.

Eine weitere Ausführungsform ist, dass der Exzenterantrieb mit einem gesteuert geregelten Motor, insbesondere einem Elektromotor, verbunden ist. Dadurch können unterschiedliche Rotationsgeschwindigkeiten des Werkstückes oder der Werkstücke während der Taumelbewegung umgesetzt werden.

Eine noch weitere Ausführungsform ist, dass das Taumellager als Gelenklager ausgebildet ist.

Weiter ist ein Verfahren zur Bearbeitung von Werkstücken mit einer erfindungsgemässen Vorrichtung für die Taumelaufnahme eines Werkstückes dargestellt, bei dem die Taumeleinheit positionsabhängig gesteuert und/oder geregelt wird. Dadurch wird beim Bearbeiten der Flächen, Kanten und Konturen der Werkstücke durch eine Oberflächenbearbeitungseinheit, wie z.B. durch eine Poliermaschine ermöglicht, dass die Werkstücke an bestimmten Teilzonen unterschiedlich stark bearbeitet, d.h. unterschiedliche Zeitspanvolumen erreicht werden können.

Ausführungsbeispiele der vorliegenden Erfindung werden nachstehend anhand von Figuren noch näher erläutert. Es zeigen
- Fig. 1: schematisch, eine erfindungsgemässe Vorrichtung für die Taumelaufnahme eines Werkstückes;
- Fig. 2: schematisch, eine weitere erfindungsgemässe Vorrichtung nach Figur 1;
- Fig. 3: schematisch, eine weitere erfindungsgemässe Vorrichtung für die Taumelaufnahme mehrerer Werkstücke;
- Fig. 4: schematisch, eine weitere erfindungsgemässe Vorrichtung für die Taumelaufnahme mehrerer Werkstücke;
- Fig. 5: schematisch, eine noch weitere erfindungsgemässe Vorrichtung für die Taumelaufnahme eines Werkstückes;
- Fig. 6: schematisch, ein Belegungsfeld einer erfindungsgemässen Vorrichtung für die Taumelaufnahme eines Werkstückes oder mehrerer Werkstücke; und
- Fig. 7: schematisch, eine noch weitere erfindungsgemässe Vorrichtung für die Taumelaufnahme eines Werkstücks.

In Figur 1 ist schematisch erfindungsgemässe Vorrichtung für die Taumelaufnahme eines Werkstückes 1 dargestellt. Das Werkstück kann dabei beispielsweise eine Wendeplatte sein. Das Werkstück 1 ist in eine Werkstückaufnahmeeinheit 2 eingeführt und darin mit einem Spannmittel oder Klemmmittel eingespannt oder eingeklemmt und/oder magnetisch über ein magnetisches Haltemittel gehalten ist. Beispielsweise ist denkbar, dass das Klemmmittel als Krallengreifer (nicht dargestellt) ausgebildet ist, welcher das Werkstück 1 mit oder ohne magnetisches Haltemittel in Form von Magneten (nicht darstellt) halten kann. Die Werkstückaufnahmeeinheit 2 ist beispielsweise über eine Senkschraube 3 mit einem freien Ende 4 einer Taumeleinheit 5 verbunden. Die Taumeleinheit 5 weist ein Taumellager 6, eine Taumelwelle 7 und ein Taumelgelenk 8 auf. Das Taumelgelenk 8 ist mit einer Aufnahme 9 zur Aufnahme der Taumeleinheit 5 verbunden. Das Taumelgelenk 8 ist als ein verdrehsteifes Gelenk 8' ausgebildet, beispielsweise in Form eines Kreuzgelenkes oder in Form eines sphärischen Gelenkes. Das Taumelgelenk 8 weist ein Fussteil 80 und ein Kopfteil 81 auf. Das Fussteil 80 ist mit Ausnahme seines aus der Aufnahme 9 hervorragenden oberen Endes 80' fest in der Aufnahme 9 befestigt. Dadurch kann eine Taumelbewegung ohne Rotation der Taumeleinheit 5 erfolgen. Das Kopfteil 81 greift am oberen Ende 80' des Fussteils 80 beweglich mit seinem unteren Ende 81' in das Fussteil 80 ein. Dadurch wird eine Taumelbewegung der Taumeleinheit 5 ermöglicht. Weiter ist am freien Ende 4 ein schirmartiges Schutzelement 10 angeordnet, welches einen Bereich 11 eines Gehäuses 12 umgibt, welcher das Taumellager 6, beispielsweise in Form eines Gelenklagers 6', in sich aufnimmt. Das Schutzelement 10 kann beispielsweise in Form einer flexiblen Schutzmanschette ausgebildet sein, welche aus einem flexiblen Material wie beispielsweise Gummi, Polyuretan usw. besteht. Das Fussteil 80 des Taumelgelenkes 8 ist über Befestigungsmittel 13 fest verankert, wie beispielsweise über eine in den Fussteil 80 eingeführte Senkschraube 13' und zwei über eine Klemmplatte 14 mit in der Aufnahme 9 eingeführte Inbusschrauben 13" . Weiter ist die Aufnahme 9 mit einem ersten Antrieb 15 mit einem Getriebe 16 und einem Motor 17 verbunden. Der Motor 17 kann beispielsweise als Elektromotor ausgebildet sein. Der Motor 17 ist ein geregelt gesteuerter Motor, der so ausgelegt ist, dass unterschiedliche Drehzahlen bestimmt werden können. Der in Figur 1 dargestellte Antrieb 15 ist ein Exzenterantrieb 15' für eine Kreis-Taumelbewegung der Aufnahme 9 bzw. der Taumeleinheit 5. Der Antrieb 15 ist über eine erste Antriebsverbindung 18 mit der Aufnahme 9 verbunden. Die Aufnahme 9 ist dabei als ein plattenförmiges Element 9' ausgebildet, welche über die Antriebsverbindung 18 mit dem Exzenterantrieb 15' verbunden ist. Die Aufnahme 9 kann dabei über eine Distanz D bzw. über eine weitere Distanz D' in kreisförmiger Bewegung in x-Richtung und y-Richtung eines x-, y-, z- Koordinatensystems bewegt werden. Weiter ist in Figur 1 ein Führungsverbindungsrahmen 19 dargestellt, welcher mit zwei Längsführungen 20, 20' und mit zwei Querführungen 21, 21' versehen ist. Die Längsführungen 20, 20' sind an einer Unterseite 22 der Aufnahme 9 angeordnet. Die Querführungen 21, 21' sind an einer Oberseite 23 eines Gehäusebodens 24 angeordnet. Ein Teil der Aufnahme 9 ragt aus einer Gehäuseöffnung 25.

In Figur 2 ist schematisch eine weitere erfindungsgemässe Vorrichtung nach Figur 1 verkleinert dargestellt. Die bereits unter Figur 1 eingeführten Merkmale entsprechen den gleichen Merkmalen von Figur 2. Figur 2 unterscheidet sich von Figur 1 dadurch, dass eine Oberflächenbearbeitungseinheit 26, beispielsweise in Form einer Poliermaschine 26' in einem Bearbeitungsbereich 27 des Werkstückes angeordnet ist. Beim Betrieb der Oberflächenbearbeitungseinheit 26 ist eine unterschiedlich starke Bearbeitung von bestimmten Teilzonen des Werkstückes 1 möglich, indem der Motor 17 abhängig von der Position einer jeweiligen Teilzone des Werkstückes 1 eine entsprechend unterschiedliche Drehzahlregelung aufweist bzw. die Rotationsgeschwindigkeit dadurch nach Bedarf geändert werden kann. Eine dreidimensionale Bearbeitung des Werkstückes 1 wird ermöglicht, indem das Werkstück 1 in eine Taumelbewegung oder in eine Taumel-Rotationsbewegung (nicht dargestellt in Figur 2) versetzt wird in Verbindung mit der darüber angeordneten Oberflächen-bearbeitungseinheit 26. Dabei ist die Oberflächen-bearbeitungseinheit 26 mit einem Werkzeug oder mehreren Werkzeugen (nicht dargestellt) verbunden, derart dass eine Werkzeugführung beispielsweise mittels eines Differential-Planetengetriebes durchgeführt werden kann.

In Figur 3 ist schematisch eine weitere erfindungsgemässe Vorrichtung für die Taumelaufnahme mehrerer Werkstücke dargestellt. Die bereits unter den Figuren 1 und 2 eingeführten Merkmale entsprechen den gleichen Merkmalen von Figur 3. Figur 3 unterscheidet sich von den Figuren 1 und 2 dadurch, dass drei Taumeleinheiten 5 in der Aufnahme 9 eingebracht sind. Es ist auch denkbar, dass die Aufnahme 9 mit zwei oder mehr als drei Taumeleinheiten 5 versehen sind. Weiter ist in Figur 2 ersichtlich, dass die Aufnahme 9 über die weitere Distanz D' aus der Gehäuseöffnung 25 herausragt. Die Distanz D' entspricht einem Fahrweg über die Distanz D.

In Figur 4 ist schematisch eine weitere erfindungsgemässe Vorrichtung für die Taumelaufnahme mehrerer Werkstücke 1 dargestellt. Die bereits unter den Figur 1 bis 3 eingeführten Merkmale entsprechen den gleichen Merkmalen von Figur 4. Der Unterschied zu den Figuren 1 bis 3 ist, dass der Fussteil 80 des Taumelgelenkes 8 mit einem Rotationsantriebsritzel 29 um seine Längsachse A rotierbar angeordnet ist. Dadurch wird gleichzeitig zur Taumelbewegung eine Rotationsbewegung der Taumeleinheit 5 erzielt. Dabei greift der Rotationsantriebsritzel 29 in einen äusseren, nicht beweglichen Zahnradkranz 30 ein. Der Rotationsantriebsritzel 29 und der Zahnradkranz 30 bildet dabei zusammen eine Zahnradpaarung 31. Die Zahnradpaarung 31 mit seinem Rotationsantriebsritzel 29 und seinem um den Rotationsantriebsritzel 29 angeordneten Zahnradkranz 30 sind in einem Bereich an der Unterseite 22 der Aufnahme 9 angeordnet. Die Zahnradpaarung 31 ist dabei zwischen der Unterseite 22 der Aufnahme 9 und dem Führungsverbindungsrahmen 19 angeordnet. Die Aufnahme 9 ist als das plattenförmige Element 9' ausgebildet und über die Antriebsverbindung 18 mit dem Exzenterantrieb 15' verbunden. Ein weiteres Befestigungsmittel 32, wie beispielsweise einer weitere Senkschraube 32' ist durch das Rotationsantriebsritzel 29 bis in das Innere des Taumelgelenkes 8 geführt. Weiter ist aus Figur 4 ersichtlich, dass das Taumelgelenk 8 mit einem Taumelrotationslager 33 gelagert ist.

In Figur 5 ist schematisch eine noch weitere erfindungsgemässe Vorrichtung für die Taumelaufnahme des Werkstückes 1 dargestellt. Die bereits Figur 1 bis 4 eingeführten Merkmale entsprechen den gleichen Merkmalen von Figur 5. Der Unterschied zu den vorangehenden Figuren ist, dass zwei Antriebe 15 ausgebildet sind und das Taumelgelenk 8 nicht rotierbar in die Aufnahme 9 eingebracht ist. Einer der Antriebe 15 ist als ein erster Linearantrieb 34 für eine Bewegung in x-Richtung und ein zweiter der Antriebe 15 ist als ein zweiter Linearantrieb 35 für eine Bewegung in y-Richtung ausgebildet. Dadurch kann die Aufnahme 9 bzw. die in der Aufnahme 9 eingebrachten Taumeleinheit 5 beispielsweise in eine kreisförmige oder ellipsenförmige oder n-eckige bzw. beliebige Bewegung versetzt werden. Der zweite Linearantrieb 35 ist mit einem weiteren Motor 36 verbunden. Dabei sind der Linearantrieb 35 und der weitere Motor 36 auf einem ersten Schlittenelement 37 des plattenförmigen Elementes 9' angeordnet. Weiter ist der zweite Linearantrieb 35 über eine weitere Antriebsverbindung 38 mit einem zweiten Schlittenelement 39 des plattenförmigen Elementes 9' verbunden. Das erste Schlittenelement 37 kann dabei in y-Richtung bewegt werden. Weiter ist der erste Linearantrieb 34 mit einem noch weiteren Motor 40 verbunden. Der erste Linearantrieb 34 ist auf dem zweiten Schlittenelement 39 angeordnet. Beim Bewegen des ersten Schlittenelementes 37 wird dadurch das zweite Schlittenelement 39 in Bewegung in y-Richtung versetzt. Beim Bewegen des zweiten Schlittenelements 39 wird das erste Schlittenelement 37 in Bewegung in x-Richtung versetzt. Die Aufnahme 9 kann dabei jeweils über einen definierten Abschnitt Dx entlang der x-Achse bewegt werden und/oder über einen weiteren definierten Abschnitt (nicht dargestellt) entlang einer y-Achse bewegt werden. Der erste Linearantrieb 34 ist über eine weitere Antriebsverbindung 41 mit der Aufnahme 9 verbunden. Weiter ist aus Figur 5 ersichtlich, dass der Fussteil 80 des Taumelgelenkes 8 über Befestigungsmittel 13, wie beispielsweise der Senkschraube 13' sowie den zwei Inbusschrauben 13" , fest in der Aufnahme 9 montiert ist. Daher kann die Taumeleinheit 5 nicht um sich selber rotieren, sondern lediglich eine beliebige Taumelbewegung ausführen.

In Figur 6 ist schematisch ein Belegungsfeld 41 einer erfindungsgemässen Vorrichtung für die Taumelaufnahme eines Werkstückes 1 oder mehrerer Werkstücke 1 als Draufsicht dargestellt. Die bereits Figur 1 bis 5 eingeführten Merkmale entsprechen den gleichen Merkmalen von Figur 6. Auf der Aufnahme 9 sind vierundzwanzig Taumeleinheiten 5 in sechs Reihen R1, R2,..., R6 und vier Zeilen Z1, Z2,Z3, Z4 angeordnet. Es ist auch denkbar mehr oder weniger Taumeleinheiten mit anderer Reihen- und/oder Zeilenzahl auf der Aufnahme 9 anzuordnen. Die Taumeleinheiten 5 nehmen über ihre Werkstückaufnahmeeinheit 2 jeweils das Werkstück 1 auf. Die Taumeleinheiten 5 können eine kreisförmige Taumelbewegung TBK ausführen. Je nach Antriebsart können die Taumeleinheiten 5 bzw. die Aufnahme 9 wie unter Figur 5 beschrieben auch eine ellipsenförmige oder auch beliebige Taumelbewegung aufweisen (nicht dargestellt).

In Figur 7 ist schematisch, eine noch weitere erfindungsgemässe Vorrichtung für die Taumelaufnahme des Werkstücks 1 dargestellt. Die bereits Figur 1 bis 6 eingeführten Merkmale entsprechen den gleichen Merkmalen von Figur 7. Der Unterschied zu den vorangehenden Figuren ist, dass die Aufnahme 9 direkt mit dem Exzenterantrieb 15' verbunden ist und dass der Taumelfuss 80 um seine Längsachse A rotierbar in die Aufnahme 9 eingebracht ist. Weiter sind der Rotationsantriebsritzel 29 sowie der Zahnradkranz 30 dargestellt. Weiter ist aus Figur 7 ersichtlich, dass der Exzenterantrieb 15' mit einem weiteren gesteuert geregelten Motor 42, beispielsweise in Form eines weiteren Elektromotors, verbunden ist. Beim Betrieb dreht sich die Aufnahme 9 um eine weitere Längsachse A1 und versetzt dadurch die Taumeleinheit 5 in eine Taumelbewegung. Zwischen dem Exzenterantrieb 15' und dem weiteren gesteuert geregelten Motor 42 ist ein weiteres Getriebe 43 angeordnet.

## Patentansprüche

1. Vorrichtung für die Taumelaufnahme eines Werkstücks (1) mit einer sowohl in x-Richtung und/oder y-Richtung bewegbaren Aufnahme (9) in Bezug auf ein x-, y-, z-Koordinatensystem, für eine positionsabhängig gesteuerte präzise Oberflächenbearbeitung, wobei die Aufnahme (9)mit mindestens einem Antrieb (15, 15'; 34, 35) bewegbar verbunden ist und mindestens eine Taumeleinheit (5) in sich aufnimmt, wobei die Taumeleinheit (5) jeweils eine über ein Taumelgelenk (8, 8') verbundene und in einem Taumellager (6; 6') gelagerte Taumelwelle (7) aufweist und wobei die Taumelwelle (7) an ihrem freien Ende (4) eine Werkstückaufnahmeeinheit (2) aufweist.

2. Vorrichtung nach Anspruch 1, **dadurch gekennzeichnet, dass** der Antrieb (15, 15'; 34, 35) entweder als Exzenterantrieb (15') oder in Form von zwei voneinander separaten Linearantrieben (34; 35) ausgebildet ist.

3. Vorrichtung nach einem der Ansprüche 1 oder 2, **dadurch gekennzeichnet, dass** das Taumelgelenk (8) als ein verdrehsteifes Gelenk (8'), insbesondere als Kreuzgelenk oder sphärisches Gelenk, ausgebildet ist.

4. Vorrichtung nach einem der Ansprüche 1 bis 3, **dadurch gekennzeichnet, dass** das Taumelgelenk (8) ein in der Aufnahme (9) angeordnetes Fussteil (80) und ein mit der Taumelwelle (7) verbundenes Kopfteil (81) aufweist.

5. Vorrichtung nach einem der Ansprüche 1 bis 4, **dadurch gekennzeichnet, dass** das Fussteil (80) des Taumelgelenkes (8) über eine Klemmplatte (14) in der Aufnahme (9) mittels einem ersten Befestigungsmittel (13) im Fussteil (80) und mit weiteren Befestigungsmitteln (13'; 13") in der Aufnahme (9) montiert ist.

6. Vorrichtung nach einem der Ansprüche 1 bis 5, **dadurch gekennzeichnet, dass** das Fussteil (80) des Taumelgelenkes (8; 8') um seine Längsachse (A) fest oder rotierbar in der Aufnahme (9) angeordnet ist.

7. Vorrichtung nach Anspruch 6, **dadurch gekennzeichnet, dass** das Fussteil (80) des Taumelgelenkes (8; 8') mit einem Rotationsantriebsritzel (29) in der Aufnahme (9) angeordnet ist und wobei der Rotationsantriebsritzel (29) in einen in der Aufnahme (9) fest angeordneten Zahnradkranz (30) eingreift.

8. Vorrichtung nach einem der Ansprüche 1 bis 7, **dadurch gekennzeichnet, dass** die Aufnahme (9) über einen Führungsverbindungsrahmen (19) mit Längsführungen (20; 20') und Querführungen (21; 21') verbunden ist.

9. Vorrichtung nach einem der Ansprüche 2 bis 7, **dadurch gekennzeichnet, dass** die Aufnahme (9) direkt mit dem Exzenterantrieb'(15') verbunden ist.

10. Vorrichtung nach einem der Ansprüche 2 bis 8, **dadurch gekennzeichnet, dass** die Aufnahme (9) als ein plattenförmiges Element (9') ausgebildet ist, welches über mindestens eine Antriebsverbindung (18; 36; 39) mit dem Exzenterantrieb (15') oder den Linearantrieben (34; 35) verbunden ist.

11. Vorrichtung nach einem der Ansprüche 1 bis 10, **dadurch gekennzeichnet, dass** ein Gehäuse (12) ausgebildet ist, welches einen Bereich mit der Taumeleinheit (5) oder mit den Taumeleinheiten (5) versehenen Aufnahme (9) umschliesst und mindestens eine Gehäuseöffnung (25) für die Durchführung der entsprechenden Taumelwelle (7) aufweist.

12. Vorrichtung nach einem der Ansprüche 1 bis 11, **dadurch gekennzeichnet, dass** die Werkstückaufnahmeeinheit (2) in Form eines Spannmittels oder Klemmmittels und/oder magnetischen Haltemittels ausgebildet ist.

13. Vorrichtung nach einem der Ansprüche 1 bis 12, **dadurch gekennzeichnet, dass** das freie Ende (4) der Werkstückaufnahmeeinheit (2) ein schirmartiges Schutzelement (10) ausweist, welches einen Bereich (11) des Gehäuses (12) mit der darin enthaltenen Taumeleinheit (5) abdeckt.

14. Vorrichtung nach einem der Ansprüche 2 bis 13, **dadurch gekennzeichnet, dass** der Exzenterantrieb (15') mit einem gesteuert geregelten Motor (17; 42), insbesondere einem Elektromotor, verbunden ist.

15. Vorrichtung nach einem der Ansprüche 1 bis 14, **dadurch gekennzeichnet, dass** das Taumellager (6) als Gelenklager (6') ausgebildet ist.

16. Verfahren zur Bearbeitung von Werkstücken unter Verwendung einer Vorrichtung nach einem der Ansprüche 1 bis 15, **dadurch gekennzeichnet, dass** die Taumeleinheit (5) positionsabhängig gesteuert und/oder geregelt wird.

## Claims

1. Apparatus for mounting a workpiece (1) in a tumbling manner having a retainer (9) being movable both in a x-direction and/or y-direction in relation to a x-, y-, z-coordinate system for a precise surface processing controlled dependent on position, wherein the retainer (9) is movably connected to at least one drive (15, 15'; 34, 35) and bears at least one tumbling unit (5), wherein the tumbling unit (5) has a respective tumbling shaft (7) connected by a tumbling joint (8, 8') and mounted in a tumbling bearing (6; 6') and wherein the tumbling shaft (7) has a workpiece receiving unit (2) at its free end (4).

2. Apparatus according to claim 1, **characterized in that** the drive (15, 15'; 34, 35) is either designed as eccentric cam drive (15') or in form of two separate linear drives (34; 35).

3. Apparatus according to claim 1 or claim 2, **characterized in that** the tumbling joint (8) is designed as a rotate-rigid joint (8'), in particular as universal joint or spherical joint.

4. Apparatus according to one of the claims 1 to 3, **characterized in that** the tumbling joint (8) has a foot section (80) located in the retainer (9) and a heading section (81) connected to the tumbling shaft (7).

5. Apparatus according to one of the claims 1 to 4, **characterized in that** the foot section (80) of the tumbling joint (8) is mounted in the retainer (9) through a clamping plate (14) by a first fastener (13) in the foot section (80) and by further fasteners (13'; 13'') in the retainer (9).

6. Apparatus according to one of the claims 1 to 5, **characterized in that** the foot section (80) of the tumbling joint (8; 8') is rigidly or rotatably arranged in the retainer (9) relating to its longitudinal axis (A).

7. Apparatus according to claim 6, **characterized in that** the foot section (80) of the tumbling joint (8; 8') is arranged with a rotation drive pinion (29) in the retainer (9) and wherein the rotation drive pinion (29) engages a gear wheel rim (30) rigidly arranged in the retainer (9).

8. Apparatus according to one of the claims 1 to 7, **characterized in that** the retainer (9) is connected by a guiding-connecting frame (19) having longitudinal guides (20; 20') and transverse guides (21; 21').

9. Apparatus according to one of the claims 2 to 7, **characterized in that** the retainer (9) is directly connected to the eccentric cam drive (15').

10. Apparatus according to one of claims 2 to 8, **characterized in that** the retainer (9) is designed as a plate-shaped element (9'), which is connected by at least one drive connection (18; 36; 39) to the eccentric cam drive (15') or the linear drives (34; 35).

11. Apparatus according to one of the claims 1 to 10, **characterized in that** a housing (12) is formed, which encloses a section of the retainer (9) equipped with the tumbling unit (5) or with the tumbling units (5) and provides at least one housing opening (25) for the passing-through of the respective tumbling shaft (7).

12. Apparatus according to one of the claims 1 to 11, **characterized in that** the workpiece receiving unit (2) is designed in form of stressing means or clamping means and/or magnetic retaining means.

13. Apparatus according to one of the claims 1 to 12, **characterized in that** the free end (4) of the workpiece receiving unit (2) has an umbrella-like protective element (10), which covers a section (11) of the housing (12) with the tumbling unit (5) included therein.

14. Apparatus according to one of the claims 2 to 13, **characterized in that** the eccentric cam drive (15') is connected to a controlled regulated motor (17; 42), in particular an electric motor.

15. Apparatus according to one of the claims 1 to 14, **characterized in that** the tumbling bearing (6) is designed as joint bearing (6').

16. Method for processing workpieces by the use of an apparatus according to one of the claims 1 to 15, **characterized in that** the tumbling unit (5) is open-loop and/or closed-loop controlled dependent on position.

## Revendications

1. Dispositif pour la réception oscillante d'une pièce usinée (1) comprenant un logement (9) mobile à la fois dans la direction x et/ou dans la direction y par rapport à un système de coordonnées x, y, z, pour un usinage de surface précis commandé en fonction de la position, le logement (9) étant raccordé de façon mobile à au moins un entraînement (15, 15' ; 34, 35) et recevant au moins une unité oscillante (5), l'unité oscillante (5) présentant un arbre oscillant (7) raccordé par le biais d'une articulation oscillante (8, 8') et montée dans un palier oscillant (6, 6'), l'arbre oscillant (7) présentant au niveau de son extrémité libre (4) une unité de réception de pièce (2).

2. Dispositif selon la revendication 1, **caractérisé en ce que** l'entraînement (15, 15' ; 34, 35) est réalisé soit sous la forme d'un entraînement à excentrique (15') ou sous la forme de deux entraînements linéaires (34, 35) séparés l'un de l'autre.

3. Dispositif selon l'une des revendications 1 ou 2, **caractérisé en ce que** l'articulation oscillante (8) est réalisée sous la forme d'une articulation rigide en torsion (8'), en particulier sous la forme d'un joint de cardan ou d'une articulation sphérique.

4. Dispositif selon l'une des revendications 1 à 3, **caractérisé en ce que** l'articulation oscillante (8) présente une partie de pied (80) agencée dans le logement (9) et une partie de tête (81) reliée à l'arbre oscillant (7).

5. Dispositif selon l'une des revendications 1 à 4, **caractérisé en ce que** la partie de pied (80) de l'articulation oscillante (8) est montée au-dessus d'une plaque de serrage (14) dans le logement (9) à l'aide d'un premier moyen de fixation (13) dans la partie de pied (80) et dans le logement (9) avec d'autres moyens de fixation (13', 13").

6. Dispositif selon l'une des revendications 1 à 5, **caractérisé en ce que** la partie de pied (80) de l'articulation oscillante (8, 8') est agencée fixe autour de son axe longitudinal (A) ou rotative dans le logement (9).

7. Dispositif selon la revendication 6, **caractérisé en ce que** la partie de pied (80) de l'articulation oscillante (8, 8') est agencée dans le logement (9) avec un pignon d'entraînement rotatif (29), le pignon d'entraînement rotatif (29) venant s'engrener dans une couronne d'engrenage (30) agencée fixe dans le logement (9).

8. Dispositif selon l'une des revendications 1 à 7, **caractérisé en ce que** le logement (9) est raccordé à des guidages longitudinaux (20, 20') et transversaux (21, 21') par le biais d'un cadre de raccordement de guidage (19).

9. Dispositif selon l'une des revendications 2 à 7, **caractérisé en ce que** le logement (9) est raccordé directement à l'entraînement à excentrique (15').

10. Dispositif selon l'une des revendications 2 à 8, **caractérisé en ce que** le logement (9) est réalisé sous la forme d'un élément en forme de plaque (9') qui est raccordé à l'entraînement à excentrique (15') ou aux entraînements linéaires (34, 35) par le biais d'au moins une liaison d'entraînement (18, 36, 39).

11. Dispositif selon l'une des revendications 1 à 10, **caractérisé en ce qu'**il est réalisé un boîtier (12) qui renferme une zone avec l'unité oscillante (5) ou avec le logement (9) muni des unités oscillantes (5) et **en ce qu'**il présente au moins une ouverture de boîtier (25) pour faire passer l'arbre oscillant (7) correspondant.

12. Dispositif selon l'une des revendications 1 à 11, **caractérisé en ce que** l'unité de réception de pièce (2) est réalisée sous la forme d'un moyen de blocage ou serrage et/ou d'un moyen de retenue magnétique.

13. Dispositif selon l'une des revendications 1 à 12, **caractérisé en ce que** l'extrémité libre (4) de l'unité de réception de pièce (2) présente un élément de protection (10) en forme de parapluie, lequel recouvre une zone (11) du boîtier (12) avec l'unité oscillante (5) contenue à l'intérieur.

14. Dispositif selon l'une des revendications 2 à 13, **caractérisé en ce que** l'entraînement à excentrique (15') est raccordé à un moteur (17, 42) commandé et régulé, en particulier un moteur électrique.

15. Dispositif selon l'une des revendications 1 à 14, **caractérisé en ce que** le palier oscillant (6) est réalisé sous la forme d'un joint de cardan (6').

16. Procédé pour usiner des pièces en utilisant un dispositif selon l'une des revendications 1 à 15, **caractérisé en ce que** l'unité oscillante (5) est commandée et/ou réglée en fonction de la position.
